# FASCICULE DE BREVET EUROPEEN

(11) **EP 0 671 476 B1**
(45) Date de publication et mention de la délivrance du brevet: **02.06.1999**
(21) Numéro de dépôt: 94103826.7
(22) Date de dépôt: 12.03.1994
(51) Int. Cl.: C21D 9/00, C21D 1/63

(54) **Installation de traitement thermique**
Wärmebehandlungsanlage
Heat treatment plant

(43) Date de publication de la demande: 13.09.1995
(73) Titulaire: Solo Fours Industriels SA, 2555 Brügg (CH)
(72) Inventeur: Sperisen, Thierry, CH-2500 Bienne (CH)
(74) Mandataire: Patry, Didier Marcel Pierre

(56) Documents cités:
- FR-A- 2 419 329
- GB-A- 675 002
- GB-A- 899 793

## Description

La présente invention concerne une installation de traitement thermique.

Plus particulièrement, elle concerne une installation de traitement thermique comportant au moins deux cellules constituées par exemple par un four et par un bac de trempe, et pouvant être amenées en position superposée pour assurer le transfert d'une charge à traiter, entre la cellule la plus haute, formée par le four, et la cellule la plus basse, formée par le bac.

Les installations de traitement thermique conventionnelles comportent des moyens de verrouillage de la charge à l'intérieur du four, ces moyens étant constitués par exemple par des crochets ou verrous mobiles susceptibles d'être actionnés par une tringlerie montée elle-aussi à l'intérieur du four. Cette tringlerie est donc soumise à des températures très élevées et à une usure importante, et son comportement mécanique, à cause des phénomènes de dilatation et de l'absence de lubrification, est peu fiable. Ainsi, ce type de configuration ne permet pas d'assurer qu'en toute circonstance la charge est accrochée et bien verrouillée à l'intérieur du four.

Par ailleurs, on connait déjà du document GB 899 793 une installation de traitement thermique dans laquelle une cellule inférieure formée par un bac de trempe, comporte un élévateur intégré qui est prévu pour soulever une charge vers une cellule supérieure formant four; cet élévateur coopérant avec des moyens d'ancrage de la charge à l'intérieur du four. A cet effet, l'élévateur comporte un bras qui est pourvu à son extrémité libre d'un socle support de charge rotatif.

Ces moyens d'ancrage ont une configuration du type fixation à baïonnette. Aussi, pour pouvoir accrocher et décrocher la charge à l'intérieur du four, le socle support doit pivoter autour d'un axe vertical, et, à l'introduction ou à la sortie, il doit être capable de se positionner précisément par rapport à la forme d'entrée du four.

Or dans les installations conventionnelles du type de celle décrite dans le document antérieur susmentionné, le socle support de charge solidaire du bras élévateur peut être soumis à des déplacements angulaires intempestifs, notamment lors des mouvements de levée ou de descente de l'élévateur. On comprend que dans ces conditions l'engagement dans la forme d'entrée du four, lors des manoeuvres d'accrochage ou de décrochage, peut ne pas se faire, et peut bloquer l'opération de traitement. Ce blocage peut être fortement préjudiciable au fonctionnement de l'installation, en particulier si l'installation est automatisée et si elle fonctionne en l'absence d'opérateur.

La présente invention a donc pour but de pallier ces inconvénients en fournissant une installation de traitement thermique dans laquelle la charge à traiter peut être verrouillée et déverrouillée dans une cellule supérieure, telle qu'un four, avec une sécurité de fonctionnement optimale et un risque d'usure le plus faible, tout en évitant la mise en place d'organes de commande mécaniques fonctionnant à chaud.

A cet effet, l'invention a pour objet une installation de traitement thermique d'une charge, du type comportant au moins deux cellules de traitement pouvant être disposées de façon superposée, la première cellule qui peut être disposée dans la position la plus haute et qui forme cellule supérieure étant par exemple un four, tandis que la seconde qui peut être disposée dans la position la plus basse et qui forme cellule inférieure étant par exemple un bac, de trempe, cette installation comprenant en outre des moyens élévateurs, capables de lever et d'abaisser la charge entre des positions haute et basse pour permettre le transfert de ladite charge entre les deux cellules, ces moyens élévateurs coopérant avec des moyens d'ancrage de la charge pour la verrouiller et la déverouiller à l'intérieur de la cellule supérieure, les moyens élévateurs comportant en outre un socle support de charge qui est monté de façon rotative à l'intérieur de la cellule inférieure et qui est conformé pour pouvoir être pivoté, en position haute, par un actionneur afin de verrouiller et de respectivement déverrouiller la charge à l'intérieur de la cellule supérieure, caractérisée en ce qu'elle comporte des moyens de guidage en translation du socle support de charge, ces moyens de guidage étant conformés pour assurer le maintien dudit socle support de charge dans deux positions angulaires caractéristiques, lorsqu'il se translate entre ses deux positions haute et basse, et pour le libérer dans la position la plus haute afin d'autoriser la rotation du socle support de charge dans cette position haute dudit socle.

Selon une autre caractéristique de l'invention, les moyens de guidage sont logés intégralement à l'intérieur de la cellule inférieure.

On précisera aussi que les moyens de guidage comportent un levier qui fait saillie radialement du socle support de charge et dont l'extrémité libre est conformée pour coopérer avec des glissières montées fixement dans ladite cellule inférieure.

Mais d'autres caractéristiques et avantages de l'invention apparaîtront à la lecture de la description détaillée qui suit, faite en référence aux dessins annexés qui sont donnés uniquement à titre d'exemple, et dans lesquels :
- les figures 1a et 1b sont des vues schématiques respectivement en coupe et de dessus d'un four et d'un plateau-support comportant des moyens d'ancrage représentés dans leur position de déverrouillage;
- les figures 2a et 2b sont des vues similaires aux figures 1a et 1b mais représentant les moyens d'ancrage dans leur position de verrouillage;
- la figure 3a est une vue en coupe schématique d'un bac de trempe d'une installation selon l'invention, conformément à un premier mode de réalisation;
- la figure 3b est une demi-vue de dessus du bac de la figure 3a;
- la figure 4a est une vue partielle schématique et en coupe d'un bac de trempe selon l'invention, conformément à un deuxième mode de réalisation de l'invention;
- la figure 4b est une vue partielle de dessus du bac de la figure 4a; et
- la figure 5 est une vue partielle de dessus d'un bac selon l'invention, conformément à un troisième mode de réalisation.

Comme on le voit sur les figures 1a,1b et 2a,2b l'installation de traitement thermique selon l'invention comporte une première cellule 1 constituée, dans l'exemple représenté, par un four à l'intérieur duquel peut être introduit, par un déplacement vertical, un plateau-support référencé 2, conformé pour pouvoir supporter une charge C formée par une ou un ensemble de pièces à traiter. Le four 1 peut s'ouvrir vers le bas, grâce à un dispositif d'ouverture/fermeture non représenté, pour recevoir et décharger le plateau-support 2 et la charge C, lorsque cet ensemble mobile est déplacé verticalement par des moyens élévateurs qui seront décrits ci-après. C'est dans cette configuration ouverte que le four 1 est représenté de façon très schématique sur les figures 1a et 2a.

A cet effet, le four 1 comportent des plots de retenue 4a (prévus dans cet exemple au nombre de quatre; un seul ayant été référencé) qui font intérieurement saillie depuis la paroi interne du four pour supporter le plateau-support 2 muni de la charge C.

Le plateau-support 2 est, quant à lui, réalisé sous la forme d'une grille rigide plane de structure alvéolaire qui, dans cet exemple particulier, présente à sa périphérie quatre encoches d'engagement 4b (une seule étant référencée) dont la forme a été prévue pour permettre l'introduction verticale du plateau-support 2 dans le four 1, au-dessus des plots de retenue 4a. C'est dans cette position angulaire caractéristique dite d'engagement que le plateau 2 a été représenté aux figures 1a et 1b.

Entre les encoches d'engagement 4b sont définies des extensions 4c qui, dans une seconde position angulaire caractéristique du plateau 2 (figures 2a et 2b) peuvent recouvrir et venir superposer les plots de retenue 4a pour reposer en appui simple sur ceux-ci, afin de permettre la pose du plateau-support 2, par son propre poids, dans la chambre du four 1.

On comprend que la complémentarité des formes du plateau-support 2 et des plots intérieurs 4a du four 1 pourrait, pour fournir la fonction décrite, être assurée par d'autres configurations géométriques que celle représentée, sans sortir du cadre de l'invention.

Ainsi, ces éléments décrits forment des moyens d'ancrage de la charge C, et plus particulièrement du plateau-support 2 à l'intérieur du four 1, le verrouillage (crochage) et le déverrouillage (décrochage) de la charge étant assurés par des mouvements successifs de translation et de rotation du plateau-support 2.

A cet effet, l'installation selon l'invention comporte (figures 3a et 3b) une deuxième cellule 6 constituée notamment par un bac de trempe qui peut être disposé directement sous le four 1, au droit de celui-ci.

On comprend que les cellules 1 et 6 forment respectivement, dans cette configuration superposée, une cellule de position la plus haute (four 1) et une cellule de position la plus basse (bac de trempe 6), dites cellule supérieure et cellule inférieure.

Le bac de trempe 6 est réalisé de façon classique sous la forme d'une enceinte pouvant s'ouvrir vers le haut et à l'intérieur de laquelle sont logés des moyens élévateurs 8 comportant un bras 10 associé à des moyens de guidage 12. Le bras 10 peut donc se déplacer verticalement, dans la direction de la flèche D, sous l'action de moyens moteurs classiques, non représentés. Les moyens de guidage du bras 10 sont par exemple formés par deux rails verticaux 14 (un seul étant ici représenté) solidaires du bac 6, et dans lesquels peuvent rouler des galets 16 montés à rotation à une extrémité du bras 10; ce dernier étant en outre en appui arrière contre la paroi du bac via un galet de contre-appui 18.

A l'extrémité libre du bras 10 est monté à rotation un socle support de charge 20 sur lequel peut venir reposer en appui, par son propre poids, le plateau-support 2 accompagné de la charge C.

Le socle 20 comporte un corps 22 qui est engagé et guidé en rotation dans le bras 10 et duquel s'étend radialement, pour faire saillie, un levier 24 portant à son extrémité libre un organe d'attelage formé, dans cet exemple de réalisation, par une bague d'attelage ou oeillet 26.

On comprend que le socle 20 et la bague d'attelage 26 peuvent, sous l'action des moyens élévateurs 8, se déplacer verticalement à l'intérieur de la cellule inférieure 6 formant bac, pour occuper des positions verticales caractéristiques, dites basse (référence B) et haute (référence H), positions qui sont représentées respectivement en traits pleins et en traits mixtes interrompus à la figure 3a. La position basse B est celle dans laquelle la trempe de la charge C est effectuée, tandis que la position haute H est celle dans laquelle la charge C est verrouillée ou déverrouillée dans la cellule supérieure 1, pour effectuer les opérations d'ancrage mentionnées ci-dessus (figures 1a,1b et 2a,2b).

De façon avantageuse, la cellule 6 comporte des moyens de guidage en translation, constitués par deux glissières 28 s'étendant verticalement à l'intérieur de la cellule 6, au voisinage d'une jupe intérieure de recirculation 30.

Dans cet exemple montré aux figures 3a et 3b, les glissières 28 sont formées par des rigoles cylindriques allongées, qui sont ouvertes sur leur longueur vers l'intérieur de la jupe 30, et dont la forme intérieure est conformée pour recevoir avec jeu la bague d'attelage 26.

Ainsi, lorsque les moyens élévateurs 8 sont levés ou abaissés entre les deux positions haute H et basse B, la bague d'attelage 26 est guidée dès l'origine et au cours du mouvement de translation dans les glissières 28 et elle est donc maintenue de façon stable sur toute cette course, dans une position angulaire déterminée assurant, dans la position haute H, l'engagement des encoches 4b du plateau-support 2 (figure 1b) avec les plots intérieurs 4a de la cellule supérieure ou four 1.

Comme on le voit à la figure 3a, la cellule inférieure 6 comporte par ailleurs un actionneur extérieur 32 conformé pour faire pivoter le socle 22 autour de son axe de déplacement vertical. L'actionneur 32 est dans cet exemple constitué par un organe de commande hydraulique, tel qu'un vérin, mais il est bien entendu qu'il pourrait fournir la même fonction en étant constitué par un autre organe du même type, sans sortir du cadre de l'invention.

L'actionneur 32 est piloté par une alimentation classique, non représentée, et il est ancré, libre en rotation, à une première extrémité 32a sur la paroi du bac de trempe 6, tandis qu'il comporte à sa deuxième extrémité 32b un doigt mobile 34 faisant saillie verticalement dans le bac 6. Le doigt mobile 34 est engagé et peut librement coulisser dans une rainure oblongue 36 qui s'étend, en direction transversale, entre les glissières 28 pour amener le doigt 34 au droit de celles-ci. Ainsi, le doigt 34 peut se déplacer, autour de l'axe de déplacement vertical de la charge, d'une première position G à une seconde position D, sous la commande de l'actionneur 32.

On précisera ici que les glissières 28 qui sont logées integralement dans le bac de trempe 6 sont conformées de telle sorte qu'elles libèrent la bague d'attelage 26 lorsque cette bague se trouve dans sa position la plus haute H. Dans cette position, la bague d'attelage 26 peut s'engager sur le doigt mobile 34 et elle peut ensuite être déplacée transversalement sous la commande de l'actionneur 32, d'une des positions, par exemple G, à l'autre position, dans ce cas la position D.

On comprend de ce qui vient d'être décrit que les moyens de guidage en translation du socle 22 maintiennent ce socle dans deux positions angulaires caractéristiques G et D, lorsque ce socle se translate entre ses deux positions haute H et basse B, pour assurer le positionnement angulaire correct du plateau-support de charge 2 et son passage dans l'entrée du four 1; ces moyens de guidage libérant le socle 22 dans sa position la plus haute H, afin d'autoriser sa rotation, et donc le verrouillage et le déverrouillage du plateau-support 2 dans le four 1.

Dans le premier mode de réalisation représenté aux figures 3a et 3b, l'actionneur 32 est monté sur le dessus de la cellule inférieure 6 formant bac.

Dans des deuxième et un troisième modes de réalisation représentés aux figures 4a, 4b et 5, l'actionneur, portant ici les références 42 et 52, est disposé latéralement, respectivement sur l'avant (figures 4a et 4b) ou sur le côté du bac (figure 5).

En outre, on voit que dans ces modes de réalisation, et comme cela est plus particulièrement représenté à la figure 4a, les glissières, ici référencées 48, sont formées par des rails en U qui sont solidaires de la jupe de recirculation 30, et dans lesquels peut venir se loger un doigt mobile 44 monté à l'extrémité libre du levier 24. Le doigt mobile 44 est associé à une roulette de guidage 50 qui est montée libre en rotation à l'extrémité libre du levier 24 et qui est orientée pour pouvoir rouler dans les rails 48 lors des mouvements de levée et de descente du socle 22.

L'actionneur 42 comporte une bague d'attelage 46 qui pénètre dans le bac 6 et qui peut être déplacée de façon linéaire au-dessus des deux rails 48. Le doigt mobile 44 qui pointe vers le haut, en direction de la bague d'attelage 46 est destiné à venir s'engager dans cette bague, dans la position haute H des moyens élévateurs 8.

Cette bague d'attelage 46 peut être translatée de la position G à la position D et inversement, grâce à sa liaison avec un bras 54 fixé à un axe coulissant 56, guidé sur le bac 6 et attelé à l'axe mobile de l'actionneur 42.

On comprend de ce qui vient d'être décrit qu'on a réalisé, grâce à la structure de l'invention ci-dessus, une installation dans laquelle les organes de commande assurant le verrouillage et le déverrouillage de la charge, et notamment de son plateau-support, sont disposés à l'extérieur du four 1 et ne sont donc pas soumis aux fortes températures. On a évité ainsi toute mécanique à chaud. Par ailleurs, la configuration décrite assure l'orientation correcte et précise du plateau-support par rapport aux plots du système de verrouillage-déverrouillage de la charge dans le four, ce qui garantie un niveau optimal de fiabilité dans le déroulement des opérations de transfert entre les cellules de l'installation.

## Revendications

1. Installation de traitement thermique d'une charge, du type comportant au moins deux cellules de traitement pouvant être disposées de façon superposée, la première cellule (1) qui peut être disposée dans la position la plus haute et qui forme cellule supérieure étant par exemple un four, tandis que la seconde (6) qui peut être disposée dans la position la plus basse et qui forme cellule inférieure étant par exemple un bac de trempe, cette installation comprenant en outre des moyens élévateurs (8), capables de lever et d'abaisser la charge (C) entre des positions haute (H) et basse (B) pour permettre le transfert de ladite charge (C) entre les deux cellules (1,6), ces moyens élévateurs (8) coopérant avec des moyens d'ancrage (4a,4c,4b) de la charge (C) pour la verrouiller et la déverouiller à l'intérieur de la cellule supérieure (1), les moyens élévateurs (8) comportant en outre un socle support de charge (20) qui est monté de façon rotative à l'intérieur de la cellule inférieure (6) et qui est conformé pour pouvoir être pivoté, en position haute (H), par un actionneur (32,42,52) afin de verrouiller et de respectivement déverrouiller la charge (C) à l'intérieur de la cellule supérieure (1), caractérisée en ce qu'elle comporte des moyens (28,48) de guidage en translation du socle support de charge (20), ces moyens de guidage étant conformés pour assurer le maintien dudit socle support de charge (20) dans deux positions angulaires caractéristiques (G,D), lorsqu'il se translate entre ses deux positions haute et basse (H,B), et pour le libérer dans la position la plus haute (H) afin d'autoriser la rotation du socle support de charge (20) dans cette position haute (H) dudit socle (20).

2. Installation de traitement thermique selon la revendication 1, caractérisée ce que lesdits moyens de guidage (28,48) sont logés intégralement à l'intérieur de la cellule inférieure (6).

3. Installation selon la revendication 1 ou 2, caractérisée en ce que ledit socle support de charge (20) comporte un corps (22) duquel s'étend radialement un levier (24) dont l'extrémité libre dudit levier (24) est conformée pour coopérer avec des glissières (28,48) montées fixement dans ladite cellule inférieure (6).

4. Installation de traitement thermique selon la revendication 3, caractérisée en ce que ledit levier (24) comporte à son extrémité libre une bague (26) qui est conformée pour pouvoir coulisser à l'intérieur desdites glissières (28) et qui peut venir s'engager, dans la position haute (H) du socle support de charge (20), sur un doigt (34) solidaire de l'actionneur extérieur (32), faisant saillie dans la cellule inférieure (6).

5. Installation de traitement thermique selon la revendication 4, caractérisée en ce que ledit doigt (34) est monté coulissant dans une rainure oblongue (36) s'étendant, en direction transversale, entre les glissières (28).

6. Installation de traitement thermique selon la revendication 3, caractérisée en ce que ledit levier comporte à son extrémité libre un doigt (44) qui est conformé pour pouvoir coulisser à l'intérieur des glissières (48) et qui peut venir s'engager, dans la position haute (H) du socle support de charge (20), à l'intérieur d'une bague (46) solidaire de l'actionneur extérieur (42,52).

7. Installation de traitement thermique selon l'une quelconque des revendications précédentes, caractérisée en ce que lesdites glissières (28,48) sont solidaires d'une jupe de recirculation (30) logée dans ladite cellule inférieure (6).

8. Installation de traitement thermique selon l'une quelconque des revendications précédentes, caractérisée en ce que ledit actionneur (32,42,52) est fixé latéralement à l'extérieur de la cellule inférieure (6).

## Claims

1. Heat treatment plant for a load, of the type including at least two treatment cells able to be arranged in a superposed manner, the first cell (1) which can be arranged in the higher position and which forms the upper cell being for example a furnace, while the second cell (6) which can be arranged in the lower position and which forms the lower cell being for example a tempering tank, said plant further including lifting means (8) capable of raising and lowering the load (C) between high (H) and low (B) positions to allow the transfer of said load (C) between the two cells (1, 6), these lifting means (8) cooperating with means (4a, 4c, 4b) for anchoring the load (C) in order to lock it and release it within the upper cell (1), the lifting means (8) further including a load support stand (20) which is rotatably mounted within the lower cell (6) and which is formed so as to be able to be pivoted, in the high position (H), by an actuator (32, 42, 52) in order respectively to lock and to release the load (C) within the upper cell (1), characterised in that it includes means (28, 48) for guiding the load support stand (20) in translation, these guide means being formed to assure the holding of said load support stand (20) in two characteristic angular positions (G, D), when it translates between its two high and low positions (H, B), and to release it in the higher position (H) in order to permit the rotation of the load support stand (20) in said high position (H) of said stand (20).

2. Heat treatment plant according to claim 1, characterised in that said guide means (28, 48) are housed within the lower cell (6).

3. Heat treatment plant according to claim 1 or 2, characterised in that said load support stand (20) includes a body (22) from which a lever (24) extends radially, the free end of said lever (24) being formed to co-operate with slides (28, 48) fixedly mounted in said lower cell (6).

4. Heat treatment plant according to claim 3, characterised in that said lever (24) includes at the free end thereof a ring (26) which is formed to be able to slide in said slides (28) and which can engage, in the high position (H) of the load support stand (20), on a finger piece (34) which is attached to the external actuator (32), and which projects into the lower cell (6).

5. Heat treatment plant according to claim 4, characterised in that said finger (34) is mounted so as to slide in an oblong groove (36) extending, in a transverse direction, between the slides (28).

6. Heat treatment plant according to claim 3, characterised in that said lever comprises, at the free end thereof, a finger piece (44) which is formed to be able to slide in the slides (48) and which can engage, in the high position (H) of the load support stand (20), within a ring (46) attached to the external actuator (42, 52).

7. Heat treatment plant according to any of the previous claims, characterised in that said slides (28, 48) are attached to a recirculation skirt (30) housed in said lower cell (6).

8. Heat treatment plant according to any of the previous claims, characterised in that said actuator (32, 42, 52) is fixed laterally on the outside of the lower cell (6).

## Patentansprüche

1. Vorrichtung zur Wärmebehandlung einer Charge, die mindestens zwei Behandlungszellen umfaßt, die übereinander liegend angeordnet sein können, wobei die erste Zelle (1), die in der obersten Position angeordnet sein kann und die die obere Zelle bildet, beispielsweise ein Ofen ist, während die zweite (6), die in der untersten Position angeordnet sein kann und die die untere Zelle bildet, beispielsweise ein Abschreckbehälter ist, wobei die Vorrichtung außerdem Hebemittel (8) umfaßt, die in der Lage sind, die Charge (C) zwischen einer oberen (H) und einer unteren (B) Position zu heben und zu senken, um die Überführung der Charge (C) zwischen den beiden Zellen (1, 6) zu ermöglichen, wobei die Hebemittel (8) mit Verankerungsmitteln (4a, 4c, 4b) für die Charge (C) zur Verriegelung und Entriegelung im Innern der oberen Zelle (1) zusammenwirken, wobei die Hebemittel (8) femer einen Trägersockel (20) für die Charge umfassen, der im Innern der unteren Zelle (6) drehbar montiert ist und der so ausgelegt ist, daß er in der oberen Position (H) über ein Betätigungsglied (32, 42, 52) zum Verriegeln und entsprechenden Entriegeln der Charge (C) im Inneren der oberen Zelle (1) gedreht werden kann, dadurch gekennzeichnet, daß sie Translationsführungsmittel (28, 48) für den Trägersockel (20) für die Charge umfaßt, wobei die Führungsmittel zur Sicherstellung der Beibehaltung des Trägersockels in zwei charakteristischen Winkelpositionen (G, D), wenn dieser zwischen der oberen und der unteren Position (H, B) verschoben wird, und zu seiner Freigabe in der obersten Position (H) des Sockels (20), um die Rotation des Trägersockels (20) für die Charge zu erlauben, ausgelegt sind.

2. Vorrichtung zur Wärmebehandlung nach Anspruch 1, dadurch gekennzeichnet, daß die Führungsmittel (28, 48) vollständig im Inneren der unteren Zelle (6) untergebracht sind.

3. Vorrichtung nach Anspruch 1 oder 2, dadurch gekennzeichnet, daß der Trägersockel (20) für die Charge einen Körper (22) umfaßt, von dem aus sich ein Hebel (24) radial erstreckt, wobei das freie Ende des Hebels (24) so ausgebildet ist, daß es mit Führungen (28, 48) zusammenwirkt, die an der unteren Zelle (6) fest montiert sind.

4. Vorrichtung zur Wärmebehandlung nach Anspruch 3, dadurch gekennzeichnet, daß der Hebel (24) an seinem freien Ende einen Ring (26) umfaßt, der so ausgebildet ist, daß er im Innem der Führungen (28) gleiten kann und der in der oberen Position (H) des Trägersockels (2) für die Charge mit einem mit dem äußeren Betätigungsglied (32) fest verbundenen Zapfen (34) in Eingriff bringbar ist, der in die untere Zelle (6) ragt.

5. Vorrichtung zur Wärmebehandlung nach Anspruch 4, dadurch gekennzeichnet, daß der Zapfen (34) in einer länglichen Nut (36) verschiebbar montiert ist, die sich in transversaler Richtung zwischen den Führungen (28) erstreckt.

6. Vorrichtung zur Wärmebehandlung nach Anspruch 3, dadurch gekennzeichnet, daß der Hebel an seinem freien Ende einen Zapfen (44) umfaßt, der so ausgelegt ist, daß er im Innern der Führungen (48) gleiten kann und der in der oberen Position (H) des Trägersockels (20) für die Charge mit dem Innem eines Rings in Eingriff bringbar ist, der mit dem äußeren Betätigungsglied (42, 52) fest verbunden ist.

7. Vorrichtung zur Wärmebehandlung nach einem der vorhergehenden Ansprüche, dadurch gekennzeichnet, daß die Führungen (28, 48) mit einem Rezirkulationsmantel (30) verbunden sind, der in der unteren Zelle (6) untergebracht ist.

8. Vorrichtung zur Wärmebehandlung nach einem der vorhergehenden Ansprüche, dadurch gekennzeichnet, daß das Betätigungsglied (32, 42, 52) seitlich außerhalb der unteren Zelle (6) befestigt ist.
